# EUROPÄISCHE PATENTSCHRIFT

(11) **EP 3 828 122 B1**
(45) Veröffentlichungstag und Bekanntmachung des Hinweises auf die Patenterteilung: **31.12.2025**
(21) Anmeldenummer: 20206715.3
(22) Anmeldetag: 10.11.2020
(51) Int. Cl.: B66C 23/82, E02F 9/14

(54) **ARBEITSMASCHINE, INSBESONDERE MATERIALUMSCHLAGSGERÄT MIT EINEM AUSLEGER SOWIE AUSLEGERABSPANNUNG**
WORKING MACHINE, IN PARTICULAR MATERIAL HANDLING DEVICE WITH A BOOM AND BRACING ARRANGEMENT
MACHINE DE TRAVAIL, EN PARTICULIER APPAREIL DE MANUTENTION DE MATÉRIEL, DOTÉE D'UNE FLÈCHE AINSI QUE HAUBANAGE DE FLÈCHE

(30) Priorität: 14.11.2019 DE 102019130784
(43) Veröffentlichungstag der Anmeldung: 02.06.2021
(73) Patentinhaber: Liebherr-Hydraulikbagger GmbH, 88457 Kirchdorf (DE)
(72) Erfinder: RAUH, Sebastian, 89278 Nersingen/Oberfahlheim (DE); RIEDMILLER, Tobias, 87764 Legau (DE); STANGER, Sebastian, 89165 Dietenheim (DE); WAGER, Bernd, 88457 Kirchdorf (DE); WEGMANN, Constantin, 87435 Kempten (DE)
(74) Vertreter: Lorenz Seidler Gossel Part. mbB

(56) Entgegenhaltungen:
- DE-A1- 3 030 822
- DE-A1- 3 838 975
- DE-U1- 20 105 579
- DE-U1- 202005 009 317
- DE-U1- 202016 005 619
- DE-U1- 29 621 010
- US-A- 4 544 071

## Beschreibung

Die Erfindung betrifft eine Arbeitsmaschine, insbesondere ein Materialumschlagsgerät mit einem Ausleger sowie einer mittels Aktor betätigbaren Auslegerabspannung.

Umschlagmaschine, wie Bagger, umfassend ein Auslegersystem, an dessen Ende das benötigte Anbaugerät montiert ist. Der Ausleger ist regelmäßig wippbar an der Drehbühne der Maschine angelenkt. Während des Betriebs erzeugt die mittels des Arbeitsgerätes aufgenommene Last ein Biegemoment auf das Auslegersystem, was insbesondere bei großen Geräten oder hoher Nutzlast geeignete technische Maßnahmen für die Gewährleistung der Auslegerstabilität notwendig macht.

Zur Steigerung der Traglast der Umschlagmaschine muss daher das Auslegersystem stärker dimensioniert werden, was sich jedoch nachteilig auf die Herstellungskosten für die Maschine sowie deren Gewicht und damit Energieeffizienz auswirkt.

Um den vorgenannten Nachteilen zu entgehen hat man daher in der WO 2018/138409 A1 einen alternativen Weg eingeschlagen. Vorgeschlagen wird ein Bagger mit abgespanntem Auslegersystem. Die gezeigte Lösung hat jedoch den Nachteil, dass eine Reduktion des auftretenden Biegemomentes nicht gleichmäßig über die gesamte Auslegerlänge erreicht werden kann. Insbesondere Bagger werden aber regelmäßig mit speziellen Auslegerformen gebaut, die keinen geraden Verlauf, sondern stattdessen bananenförmig gebogene, oder abgewinkelte bzw. abgeknickte Formen annehmen. Zudem werden in der Lösung der WO 2018/138409 A1 Seitenmomente weder berücksichtigt noch reduziert.

Eine Arbeitsmaschine mit den Merkmalen des Oberbegriffs des Anspruchs 1 ist aus der DE 20 2005 009317 U1 bekannt.

Die vorliegende Anmeldung setzt sich daher zum Ziel, ein vorbekanntes Arbeitsgerät, insbesondere eine Umschlagmaschine wie einen Bagger, mit einer verbesserten Auslegerabspannung auszustatten, um die oben genannten Defizite abzustellen und im Idealfall die maximale Nutzlast des Gerätes weiter zu optimieren.

Gelöst wird diese Aufgabe durch eine Arbeitsmaschine gemäß den Merkmalen des Anspruchs 1. Vorteilhafte Ausgestaltungen der Arbeitsmaschine sind Gegenstand der abhängigen Ansprüche.

Allgemein wird vorgeschlagen, dass der Aktor zur Betätigung der Auslegerabspannung an der Drehbühne angelenkt ist. Der Aktor steht jedoch nicht unmittelbar mit der Auslegerabspannung in Verbindung, sondern stattdessen mittelbar über ein Verbindungsglied in Form eines Aktorhebels. Ein solcher Aktorhebel wird einerseits mit dem mechanisch bewegten Aktorelement verbunden und steht andererseits mit der Abspannung in Verbindung, insbesondere mit wenigstens einem Zugelement der Abspannung. Der Aktorhebel ist weiterhin drehbar, sinnvollerweise um eine Horizontalachse drehbar am Umschlaggerät, insbesondere der Drehbühne angelenkt. Mit der beschriebenen Kinematik kann der Aktor die notwendige Zugkraft in die Abspannung einleiten.

Erfindungsgemäß weist die Arbeitsmaschine einen an dem Ausleger schwenkbar angelenkten Stiel auf, wobei die Auslegerabspannung mehrteilig aus zwei oder mehreren Zugelementen besteht, die mittels wenigstens eines am Ausleger befestigten Verbindungshebels miteinander und mit dem Ausleger verbunden sind, und wobei der oder die Verbindungshebel drehbar oder fest am Ausleger angelenkt ist/sind und der wenigstens eine Verbindungshebel an einem Auslegerquerrohr angelenkt ist, insbesondere an einem Querrohr zur Einleitung der Hubaktorkräfte oder der Stielaktorkräfte in den Ausleger.

Mit der vorgeschlagenen Kinematik lässt sich auf einfachem Weg eine Biegemomentreduzierung über einen größeren Bereich der Auslegerlänge erzielen. Insbesondere bei speziellen Auslegerformen kann hier der Abstand zwischen Abspannung und neutraler Faser des Auslegers bedarfsgerecht an die Auslegerkontur angepasst werden. Darüber hinaus gestattet die vorgeschlagene Kinematik eine gewisse Universalität hinsichtlich verbauter Auslegertypen oder Auslegergrößen, d.h. die Kombination aus Aktor und Aktorhebel sowie deren konkrete Anordnung an der Drehbühne lässt sich universell für unterschiedliche Auslegertypen und -größen anwenden, idealerweise bei gleichbleibenden Lagerstellen an der Drehbühne.

Ferner bringt diese Ausgestaltung Vorteile bei Nutzung eines Energierückgewinnungssystem mit sich, beispielsweise mittels eines am Ausleger bzw. Oberwagen angeordneten Energierückgewinnungszylinders, da sich eine Optimierungen der Momentenkennlinie des Energierückgewinnungssystems um den Auslegeranbolzpunkt erreichen lässt. Energierückgewinnung erfolgt in diesem Zusammenhang
beim Senken der Arbeitsausrüstung. Hier wird die Lageenergie der Auslegerbaugruppe in einem Druckmedium gespeichert, z.B. durch Kompression eines gasförmigen Mediums.

Der Aktorhebel kann endseitig drehbar am Oberwagen angelenkt sein, Aktor und Abspannung greifen dann am freien Ende des Aktorhebels an. Der Aktor ist demzufolge ziehend ausgeführt. Ist der Aktor als Zylinder ausgestaltet, kann durch Einfahren der Zylinderstange die Zugspannung in der Abspannung erhöht werden. Alternativ kann der Aktorhebel mit seinem ersten Ende mit dem Aktor und mit dem zweiten Ende mit der Abspannung verbunden sein. Der Anlenkungspunkt des Aktorhebels liegt dann zwischen den vorgenannten Verbindungspunkten, vorzugsweise liegt der Anlenkungspunkt näher am endseitigen Verbindungspunkt des Aktors. Der Aktor ist in diesem Fall drückend ausgeführt, so dass bei Verwendung eines Zylinderaktors eine Ausfahrbewegung der Kolbenstange eine Erhöhung der Zugspannung in der Abspannung bewirkt.

Erfindungsgemäß istdie Auslegerabspannung mehrteilig ausgestaltet sein. Denkbar ist die Zusammensetzung aus mehreren Abspannungselementen bzw. Zugelementen, die über entsprechende Verbindungsstellen miteinander verbunden sind. Denkbar und besonders vorteilhaft ist es hierbei, wenn einzelne Zugelemente über entsprechende Verbindungshebel miteinander verbunden sind. Derartige Verbindungshebel sind einerseits am Ausleger angelenkt, während am freien Ende der Verbindungshebel die Zugelemente montiert sind. Dadurch wird eine zusätzliche Abstützung der Abspannung gegenüber dem Ausleger ermöglicht. Die Verbindungshebel können entweder drehbar oder auch starr am Ausleger angelenkt sein.

Wie bereits vorstehend erläutert, ist die erfindungsgemäße Auslegerabspannung für den Einsatz bei unterschiedlichen Auslegertypen geeignet. Beispielsweise sei hier ein abgewinkelter bzw. geknickter Ausleger genannt, insbesondere ein Monoblockausleger. Solche Ausleger können bananenförmig gebogen oder auch gewinkelt bzw. geknickt ausgestaltet sein. Durch die mehrteilige Ausgestaltung der Auslegerabspannung ist es möglich, dass diese ebenfalls mit passendem Winkelversatz ausgestaltet wird, d.h. die Abspannelemente sind in gewissem Winkel miteinander verbunden, sodass die Abspannung mit idealem Abstand entlang der Auslegerachse geführt werden kann, um den Abstand zwischen dem Flächenschwerpunkt des Auslegersystems und der Abspannung zu optimieren. Insbesondere wird hier der Abstand zwischen Abspannung und der neutralen Faser des Monoblockauslegers bedarfsgerecht angepasst, sodass eine ideale Reduzierung des Biegemomentes erreicht werden kann.

Das oberste Zugelement der Auslegerabspannung kann am oberen Ende des Auslegers angelenkt sein. Von Vorteil kann die Anlenkung des obersten Zugelementes an der Verbindungsbaugruppe des Auslegers mit einem daran angelenkten Stiel der Arbeitsmaschine sein. Vorstellbar ist ebenso die Anlenkung des obersten Zugelementes direkt am Stiel.

Wie bereits vorstehend erläutert wurde, kann ein entsprechender Energierückgewinnungszylinder vorgesehen sein. Dieser kann als zusätzlicher Hubaktor für das Auslegersystem dienen. Der Hubaktor kann vorzugsweise entweder als Hydraulikzylinder ausgeführt sein, welcher mit einem Hydraulikspeicher in Verbindung steht. Die Energiespeicherung findet im kompressiblen Medium im Speicher statt. Alternativ kann der Hubaktor als Zylinder ausgeführt sein, in dem sich ein kompressibles Medium zur Energiespeicherung befindet.

Ein solcher Hubaktor, vorzugsweise ein Hydraulikzylinder, ist an der Drehbühne sowie am Ausleger angelenkt und drückt den Ausleger beim Heben nach oben. Beim Absenken des Auslegersystems kann der Hubaktor den resultierenden Druckaufbau zur Energierückgewinnung nutzen. Aufgrund der Verwendung und Lagerung des Aktorhebels an der Drehbühne ist eine bessere Anpassung der Momentenkennlinie des Energierückgewinnungssystems um den Auslegereinbolzpunkt am Oberwagen möglich. Das größte Moment der Kennlinie des Energierückgewinnungssystems stellt sich bei kinematisch optimalem Auslegerschwenkwinkel ein.

Der wenigstens eine Verbindungshebel zur Verbindung der mehrteiligen Auslegeabspannung kann unmittelbar am Ausleger angelenkt sein. Vorstellbar ist ebenso eine Anlenkung des Verbindungshebels an einer Lagerachse des vorgenannten Hubaktors. Ist am Ausleger optional ein Stiel mit gesondertem Stielaktor zur Betätigung des Stiels vorgesehen, bietet sich eine Lagerung wenigstens eines Verbindungshebels (zur Verbindung der oberen Zugelemente) an der Lagerstelle des Stielzylinders an.

Erfindungsgemäß ist die Anlenkung des wenigstens einen Verbindungshebels an einem Auslegerquerrohr, d.h. einem Rohr, das sich quer zur Wippachse durch den Auslegerkasten erstreckt und üblicherweise an den Seitenwänden des Auslegersystems austritt, vorgesehen. Auslegerquerrohre werden oftmals für die verbesserte Einleitung von Aktorkräften, bspw. eines Hub- oder Stielaktors, in die Auslegerstruktur genutzt. Der seitlich austretende Abschnitt des Querrohres kann dann entsprechende Lagerstellen für die Anlenkung des wenigstens einen Verbindungshebels bilden. Sinnvoll ist die Ausprägung geeigneter Laschen am Querrohr, insbesondere im Austrittsbereich. Die Laschen stehen senkrecht auf dem Rohrumfang und gestatten die einfache Anbindung des Verbindungshebels.

Gemäß einer besonders bevorzugten Ausführungsform der Erfindung sind wenigstens zwei parallel verlaufende Auslegerabspannungen vorgesehen. Parallel bedeutet in diesem Zusammenhang nebeneinander verlaufend und ist nicht streng im geometrischen Sinn zu verstehen. Jede der mindestens zwei parallel verlaufenden Auslegerabspannungen kann gemäß den vorstehenden Ausführungen ausgestaltet sein, d.h. zumindest mit mindestens einem Aktorhebel und mindestens einem zugeordneten Aktor ausgestattet sein. Die parallel verlaufenden Auslegerabspannungen können mehrteilig aus Zugelementen zusammengestellt sein, die selbst über Verbindungshebel gegenüber dem Ausleger abgestützt sind. Die Anbindung der Verbindungshebel am Ausleger ist sinnvollerweise für beide Auslegerabspannungen identisch gewählt. Von großem Vorteil ist auch, wenn die Abspannungen seitlich leicht versetzt zur Wippachse des Auslegers verlaufen, wodurch eine räumliche bzw. seitliche Abspannung zum Ausgleich etwaiger Seitenmomente erreicht werden kann.

Von besonders großem Vorteil ist es, wenn die Auslegerabspannungen bzw. deren Zugelemente oberhalb der Seitenwangen des Auslegerquerschnitts geführt sind. Dies führ dazu, dass der parallel zur Wippebene berechnete Abstand des Zugelement-Flächenschwerpunkts zum Ausleger-Flächenschwerpunkt größer ist als der Abstand des Auslegerobergurtes zum Auslegerkasten-Flächenschwerpunkt. Ebenso ist der quer zur Wippebene berechnete Abstand des Zugelement-Flächenschwerpunkts zum Auslegerkasten-Flächenschwerpunkt größer als der Abstand der Seitenbleche des Auslegers zum Auslegerkasten-Flächenschwerpunkt.

Weitere Vorteile und Eigenschaften der Erfindung sollen nachfolgend anhand der in den Zeichnungen dargestellten Ausführungsbeispiele näher erläutert werden. Es zeigen:
- Figur 1:: eine Seitenansicht des Auslegers an einer Arbeitsmaschine gemäß einem ersten Ausführungsbeispiel,
- Figur 2:: eine Arbeitsmaschine gemäß zweiten Ausführungsbeispiel,
- Figur 3:: eine dritte Ausführungsform der Arbeitsmaschine,
- Figur 4:: eine vierte Ausführungsform der Arbeitsmaschine,
- Figur 5:: eine Modifikation der Arbeitsmaschine gemäß einem der Ausführungsbeispiele der Figuren 1 - 4,
- Figur 6:: eine weitere Modifikation der Ausführungsbeispiele gemäß den Figuren 1 - 4,
- Figur 7:: eine weitere Modifikation der Ausführungsbeispiele gemäß den Figuren 1 - 4,
- Figur 8:: eine weitere Modifikation der Ausführungsformen gemäß den Figuren 1 - 4
- Figuren 9a, 9b:: eine erfindungsgemäße Modifikation der Ausführungsformen gemäß den Figuren 1 - 4
- Figur 10:: eine weitere erfindungsgemäße Modifikation der Ausführungsformen gemäß den Figuren 1 - 4
- Figur 11:: eine weitere erfindungsgemäße Modifikation der Ausführungsformen gemäß den Figuren 1 - 4
- Figur 12:: eine Schnittdarstellung durch das Auslegersystem inklusive der Abspannung gemäß einer Ausführungsvariante mit wenigstens zwei parallel verlaufenden Abspannungen,
- Figur 13:: eine weitere Modifikation der Ausführung gemäß den Figuren 1 - 4.

Der Grundgedanke der vorliegenden Erfindung lässt sich anschaulich anhand des ersten Ausführungsbeispiels der Figur 1 erläutern, die einen Teil der erfindungsgemäßen Arbeitsmaschine in Form einer Umschlagmaschine darstellt. Ersichtlich ist hier der kastenförmige Monoblock-Ausleger 1, der endseitig wippbar an einer Drehbühne 2 des Oberwagens der Arbeitsmaschine angelenkt ist. Die neutrale Faser des Auslegers ist in Figur 1 sowie den weiteren Figuren stets mit 1a bezeichnet. Am oberen Ende des Auslegers 1 ist zudem ein Stiel 3 gegenüber dem Ausleger 1 schwenkbar angelenkt, die Schwenkbewegung wird durch einen Aktor, z.B. einen Stielzylinder 6, bewirkt. Der Stiel 3 trägt endseitig ein Arbeitsgerät in Form eines Greifers 4. Erfindungsgemäß ist der Ausleger 1 nunmehr durch eine Abspannung 10 abgespannt, um das lastbedingt in den Ausleger 1 eingebrachte Biegemoment zu reduzieren und somit die Tragfähigkeit des Umschlaggerätes weiter zu erhöhen.

Die Abspannung 10 gemäß dem ersten Ausführungsbeispiel der Figur 1 besteht aus einem einzelnen Zugelement 11, bspw. einer Abspannstange, die am oberen Ende des Auslegerkopfes gelenkig im Anlenkungspunkt 12 montiert ist. Alternativ kann das Zugelement als Seil bzw. Kette ausgeführt sein. Das drehbühnenseitige Ende des Zugelementes 11 ist gelenkig am freien Ende eines Aktorhebels 13 befestigt. Am selben Ende des mindestens einen Aktorhebels 13 greifen ein oder mehrere Aktoren in Form eines Hydraulikzylinders bzw. Energierückgewinnungszylinders 14 an. Konkret ist der Aktor 14 an der Drehbühne fixiert, das Auge der Kolbenstange ist gelenkig am Aktorhebel montiert.

Ferner ist der Aktorhebel 13 um eine Horizontalachse drehbar an der Drehbühne 2 gelagert. Im hier gezeigten Ausführungsbeispiel ist der Zylinder 14 ziehend konfiguriert, demzufolge eine Einfahrbewegung der Kolbenstange zu einer Erhöhung der Zugspannung in der Abspannung 10 führt. Die dadurch bedingte Wippbewegung des Auslegers 1 nach oben wird unterstützt durch mindestens einen Hubzylinder 5, der mit dem Ausleger 1 und mit der Drehbühne 2 verbunden ist. Eine Ausfahrbewegung des Hubaktors 5 unterstützt die Wippbewegung nach oben, gleichzeitig kann der Zylinder 5 jedoch zur Energierückgewinnung genutzt werden, indem beim Absenken des Auslegers 1 durch das Auslegereigengewicht die Stange des Zylinders eingefahren und das entsprechende kompressible Medium (Gas) zur Energiespeicherung komprimiert wird.

Ein von der Figur 1 abweichendes Ausführungsbeispiel ist in Figur 2 dargestellt. Die einzige Änderung gegenüber der Figur 1 besteht darin, dass die Abspannung hier mehrteilig ausgeführt ist und sich aus mehreren einzelnen Zugelementen 11a, 11b zusammensetzt. Das untere Zugelement 11a ist mit dem oberen Zugelement 11b über einen Verbindungshebel 15 verbunden, wobei der Hebel 15 am Ausleger 1 gelenkig montiert ist und beide Zugelemente 11a, 11b an dessen freien Ende gelenkig angreifen.

Figur 3 verdeutlicht, dass sich das Ausführungsbeispiel der Figur 2 auch problemlos für anderweitige Auslegertypen mit abweichender Auslegerform einsetzen lässt. Der dort gezeigte Ausleger 1' ist ebenfalls kastenförmig als Monoblock ausgeführt, allerdings mit einem gewinkelten bzw. geknickten Längsverlauf. Aufgrund der zweiteiligen Ausführung kann die Abspannung der neutralen Faser des Monoblocks 1' perfekt folgen. Die Einzelelemente 11a, 11b sind über den Verbindungshebel 15 mit einem gewissen Winkelversatz verbunden.

Figur 4 zeigt eine weitere Abwandlung der Auslegerform. Der Ausleger ist hier als bananenförmiger Monoausleger 1 geformt. In diesem Fall ist die Abspannung dreiteilig mit den Abspannelementen 11a, 11b, 11c ausgeführt. Aufgrund der dreiteiligen Ausführung der Abspannung ist ein weiterer Verbindungshebel 16 vorzusehen.

Die nachfolgenden Figuren 5 bis 13 zeigen Modifikationen der vorgestellten Ausführungsbeispiele der Figuren 1 - 4. Wie vorstehend bereits ausgeführt wurde, ist in den Ausführungen der Figuren 1 - 4 die Kinematik des Aktorhebels 13 und Aktors 14 ziehend ausgeführt. Alternativ dazu könnte die Kinematik auch, wie in Figur 5 dargestellt, drückend realisiert sein. In diesem Fall ist ein Ende des Aktorhebels 13' mit dem Aktor 14' verbunden, während das gegenüberliegende Hebelende mit dem untersten Zugelement 11 verbunden ist. Gelagert wird der Hebel 13' über einen zwischen den vorgenannten Verbindungspunkten liegenden Anlenkpunkt, der hier näher am Verbindungspunkt des Aktors 14' liegt. Ein Heben der Arbeitsausrüstung, d.h. ein Aufwippen des Auslegers 1 wird dann durch das Ausfahren der Stange des Aktors 14' erreicht.

Figur 6 zeigt eine Detailaufnahme der Anlenkung des Stiels 3 am Ausleger 1. In dieser Modifikation ist das oberste Zugelement 11, 11b, 11c mit der Lagerachse des Stiels 3 am Auslegerkopf verbunden.

Die Ausführung der Figur 7 betrifft eine modifizierte Anlenkung des Aktorhebels 13 an der Drehbühne 2. Hier wird der Anlenkungspunkt so gewählt, dass dieser exakt auf die Lagerstelle des Auslegers 1 an der Drehbühne 2 fällt.

Gemäß der Modifikation aus Figur 8 wird vorgeschlagen, den wenigstens einen Verbindungshebel 15 im Bereich der Lagerstelle des Hubzylinders 5 am Ausleger 1, d.h. an der dortigen Verbolzung anzulenken.

Gemäß Figur 9a wird eine davon abweichende erfindungsgemäße Ausführung vorgeschlagen. Hierbei wird ein vorhandenes Auslegerquerrohr 17 genutzt, das üblicherweise zur Einleitung der Kräfte des Hubaktors 5 in das Auslegersystem 1 dient. Das Auslegerrohr 17 verläuft quer zur Auslegerlängsachse in Horizontalrichtung und tritt an den Seitenwänden 1b, 1c (s. Figur 9b) des kastenförmigen Auslegers 1 hinaus. Am Umfang des austretenden Rohrabschnittes sind Montagelaschen 18 ausgebildet, die zur Verbolzung mit dem Verbindungshebel 15 dienen. Die Position 11 stellt Zugelemente im Schnitt dar.

Die Figuren 10 und 11 zeigen entsprechende erfindungsgemäße Modifikationen für die Anbindung des obersten Verbindungshebels 15, 16, der hier im Bereich der Lagerachse des Stielzylinders 6 angelenkt werden soll. Ist auch dort ein entsprechendes Auslegerquerrohr 17 vorgesehen, soll dieses äquivalent zur Ausführung der Figur 9b für die Anbindung des Verbindungshebels 15, 16 genutzt werden (Figur 11).

Figur 13 zeigt eine weitere Modifikation zur Figur 6, bei dieser das oberste Zugelement 11b, 11c unmittelbar mit dem Stiel 3 verbunden wird.

Die Figur 12 zeigt eine verbesserte Ausführung der Arbeitsmaschine, die nun keine einzelne Abspannung, sondern stattdessen zwei parallel und identisch ausgestaltete Abspannungen 10a, 10b aufweist. Jede dieser Abspannungen ist gemäß einer Ausführung der Figuren 1 bis 11 bzw. 13 ausgestaltet. Maßgeblich für die parallel verlaufenden Abspannungen 10a, 10b ist jedoch, dass der Abstand b des Zugelement-Flächenschwerpunktes zum Auslegerkasten-Flächenschwerpunkt größer ist, als der Abstand a des Auslegerkastenobergurtes 1e zum Auslegerkasten-Flächenschwerpunkt. Gleiches gilt für den seitlichen Abstand d des Zugelement-Flächenschwerpunkts zum Auslegerkasten-Flächenschwerpunkt, der größer ist als der Abstand c der Seitenwände 1b, 1c des Auslegers 1 zum Auslegerkasten-Flächenschwerpunkt. Mittels der räumlichen Abspannung können nicht nur Biegemomente sondern auch Seitenmomente kompensiert werden.

## Patentansprüche

1. Arbeitsmaschine, insbesondere Materialumschlagmaschine, mit einer Drehbühne (2), einem Ausleger (1) sowie einer mittels mindestens eines Aktors (14) betätigbaren Auslegerabspannung (10), wobei der mindestens eine Aktor (14) mittels eines drehbar an der Drehbühne (2) angelenkten Aktorhebels (13) mit der Auslegerabspannung (10) in Wirkverbindung steht, um die benötigte Zugkraft in die Abspannung (10) einzuleiten,
**dadurch gekennzeichnet,**
**dass** die Arbeitsmaschine einen an dem Ausleger (1) schwenkbar angelenkten Stiel (3) aufweist,
wobei die Auslegerabspannung (10) mehrteilig aus zwei oder mehreren Zugelementen (11a, 11b) besteht, die mittels wenigstens eines am Ausleger (1) befestigten Verbindungshebels (15) miteinander und mit dem Ausleger (1) verbunden sind, und
wobei der oder die Verbindungshebel (15) drehbar oder fest am Ausleger (1) angelenkt ist/sind und der wenigstens eine Verbindungshebel (15) an einem Auslegerquerrohr (17) angelenkt ist, insbesondere an einem Querrohr zur Einleitung der Hubaktorkräfte oder der Stielaktorkräfte in den Ausleger (1).

2. Arbeitsmaschine nach Anspruch 2, **dadurch gekennzeichnet, dass** der Ausleger (1) ein gebogener oder abgewinkelter bzw. abgeknickter Ausleger ist und die mehrteilige Auslegerabspannung (10) entsprechende Winkelversätze zwischen den Zugelementen (11a, 11b) aufweist, um dem gebogenen bzw. gewinkelten Verlauf des Auslegers (1) zu folgen.

3. Arbeitsmaschine nach einem der vorhergehenden Ansprüche, **dadurch gekennzeichnet, dass** das mindestens eine oberste Zugelement (11a, 11b) der Auslegerabspannung (10) an der Verbindungsbaugruppe zwischen Ausleger (1) und Stiel (3), insbesondere einer oder mehrerer Bolzenverbindungen, oder alternativ direkt am Stiel (3) angelenkt ist.

4. Arbeitsmaschine nach einem der vorhergehenden Ansprüche, **dadurch gekennzeichnet, dass** wenigstens ein zusätzlicher Hubaktor (5) vorgesehen ist, der an der Drehbühne (2) und am Ausleger (1) angelenkt ist und den Ausleger (1) beim Heben nach oben drückt.

5. Arbeitsmaschine nach Anspruch 4, **dadurch gekennzeichnet, dass** der wenigstens eine Verbindungshebel (15) an der Lagerachse des Hubaktors (5) oder eines Stielaktors am Ausleger (1) angelenkt ist.

6. Arbeitsmaschine nach einem der vorhergehenden Ansprüche, **dadurch gekennzeichnet, dass** die Verbindung zwischen Verbindungshebel (15) und Auslegerquerrohr (17) mittels wenigstens einer am Aussenumfang des Auslegequerrohrs (17) ausgeformten Lasche (18) erfolgt.

7. Arbeitsmaschine nach einem der vorhergehenden Ansprüche, **dadurch gekennzeichnet, dass** der Aktorhebel (13) an der Verbindungsgruppe, insbesondere Bolzenverbindung, zwischen Ausleger (1) und Drehbühne (2) angelenkt ist.

8. Arbeitsmaschine nach einem der vorhergehenden Ansprüche, **dadurch gekennzeichnet, dass** wenigstens zwei parallel verlaufende Auslegerabspannungen (10a, 10b) vorgesehen sind, wobei jede der Abspannungen (10a, 10b) mittels einer oder mehrerer Aktor-Aktorhebel-Kombination betätigbar ist und gegebenenfalls mehrere, mittels Verbindungshebel verbundene Zugelemente (11) umfasst.

9. Arbeitsmaschine nach Anspruch 8, **dadurch gekennzeichnet, dass** die Auslegerabspannungen (10a, 10b) bzw. deren Zugelemente (11) in Wipprichtung oberhalb der Seitenwangen des Auslegerquerschnittes geführt sind.

10. Arbeitsmaschine nach einem der vorhergehenden Ansprüche, **dadurch gekennzeichnet, dass** die Lagerstellen des Aktors (14) und Verbindungshebels (15) an der Drehbühne (2) unabhängig von der Art und Größenordnung des Auslegersystems gewählt sind, so dass diese für unterschiedliche Auslegertypen und -größen nutzbar sind.

## Claims

1. A working machine, in particular material handling machine, comprising a turntable (2), a boom (1) and a boom bracing (10) to be actuated by means of at least one actuator (14), wherein the at least one actuator (14) is operatively connected to the boom bracing (10) by means of an actuator lever (13) rotatably articulated to the turntable (2), in order to introduce the required tensile force into the bracing (10),
**characterized in**
**that** the working machine includes a dipper arm (3) pivotally articulated to the boom (1),
wherein the multipart boom bracing (10) consists of two or more tension elements (11a, 11b) which are connected to each other and to the boom (1) by means of at least one connecting lever (15) attached to the boom (1), and wherein the one or more connecting levers (15) is/are rotatably or firmly articulated to the boom (1) and the at least one connecting lever (15) is articulated to a boom transverse tube (17), in particular to a transverse tube for introducing the lifting actuator forces or the dipper arm actuator forces into the boom (1).

2. The working machine according to claim 2, **characterized in that** the boom (1) is a bent or angled or kinked boom and the multipart boom bracing (10) includes corresponding angular offsets between the tension elements (11a, 11b) in order to follow the bent or angled course of the boom (1).

3. The working machine according to any of the preceding claims, **characterized in that** the at least one uppermost tension element of (11a, 11b) the boom bracing (10) is articulated to the connection assembly between boom (1) and dipper arm (3), in particular to one or more bolt connections, or alternatively directly to the dipper arm (3).

4. The working machine according to any of the preceding claims, **characterized in that** at least one additional lifting actuator (5) is provided, which is articulated to the turntable (2) and to the boom (1) and pushes the boom (1) upwards during lifting.

5. The working machine according to claim 4, **characterized in that** the at least one connecting lever (15) is articulated to the bearing axle of the lifting actuator (5) or of a dipper arm actuator at the boom (1).

6. The working machine according to any of the preceding claims, **characterized in that** the connection between connecting lever (15) and boom transverse tube (17) is effected by means of at least one tab (18) integrally molded to the outer circumference of the boom transverse tube (17).

7. The working machine according to any of the preceding claims, **characterized in that** the actuator lever (13) is articulated to the connection assembly, in particular bolt connection, between boom (1) and turntable (2).

8. The working machine according to any of the preceding claims, **characterized in that** there are provided at least two boom bracings (10a, 10b) extending in parallel, wherein each of the bracings (10a, 10b) can be actuated by means of one or more actuator/actuator lever combinations and possibly comprises a plurality of tension elements (11) connected by means of a connecting lever.

9. The working machine according to claim 8, **characterized in that** the boom bracings (10a, 10b) or their tension elements (11) are guided in a luffing direction above the side cheeks of the boom cross-section.

10. The working machine according to any of the preceding claims, **characterized in that** the bearing points of the actuator (14) and connecting lever (15) at the turntable (2) are chosen independently of the type and order of magnitude of the boom system so that they can be used for different boom types and sizes.

## Revendications

1. Machine de travail, en particulier machine de manutention de matériel, comprenant une plate-forme rotative (2), une flèche (1) ainsi qu'un haubanage de flèche (10) pouvant être actionné au moyen d'au moins un actionneur (14), l'au moins un actionneur (14) étant en liaison active avec le haubanage de flèche (10) au moyen d'un levier d'actionnement (13) articulé de manière rotative sur la plate-forme rotative (2), afin d'introduire la force de traction nécessaire dans le haubanage (10),
**caractérisée en ce que**
la machine de travail présente un balancier (3) articulé de manière pivotante sur la flèche (1),
le haubanage de flèche (10) étant constitué en plusieurs parties de deux ou plusieurs éléments de traction (11a, 11b) qui sont reliés entre eux et à la flèche (1) au moyen d'au moins un levier de liaison (15) fixé à la flèche (1), et
le ou les leviers de liaison (15) étant articulés de manière rotative ou fixe sur la flèche (1) et le au moins un levier de liaison (15) étant articulé sur un tube transversal de la flèche (17), en particulier sur un tube transversal pour l'introduction des forces de l'actionneur de levage ou des forces de l'actionneur de balancier dans la flèche (1).

2. Machine de travail selon la revendication 2, **caractérisée en ce que** la flèche (1) est une flèche courbée ou coudée ou repliée et **en ce que** le haubanage de flèche (10) en plusieurs parties présente des décalages angulaires correspondants entre les éléments de traction (11a, 11b) afin de suivre le tracé courbé ou coudé de la flèche (1).

3. Machine de travail selon l'une quelconque des revendications précédentes, **caractérisée en ce que** l'au moins un élément de traction supérieur (11a, 11b) du haubanage de flèche (10) est articulé sur l'ensemble de liaison entre la flèche (1) et le balancier (3), en particulier une ou plusieurs liaisons par boulons, ou alternativement directement sur le balancier (3).

4. Machine de travail selon l'une quelconque des revendications précédentes, **caractérisée en ce qu'**il est prévu au moins un actionneur de levage supplémentaire (5) qui est articulé sur la plate-forme rotative (2) et sur la flèche (1) et qui pousse la flèche (1) vers le haut lors du levage.

5. Machine de travail selon la revendication 4, **caractérisée en ce que** l'au moins un levier de liaison (15) est articulé sur l'axe de palier de l'actionneur de levage (5) ou d'un actionneur de balancier sur la flèche (1).

6. Machine de travail selon l'une quelconque des revendications précédentes, **caractérisée en ce que** la liaison entre le levier de liaison (15) et le tube transversal de flèche (17) est réalisée au moyen d'au moins une patte (18) formée sur la périphérie extérieure du tube transversal de flèche (17).

7. Machine de travail selon l'une quelconque des revendications précédentes, **caractérisée en ce que** le levier d'actionnement (13) est articulé sur le groupe de liaison, en particulier la liaison par boulons, entre la flèche (1) et la plate-forme rotative (2).

8. Machine de travail selon l'une quelconque des revendications précédentes, **caractérisée en ce qu'**il est prévu au moins deux haubanages de flèche (10a, 10b) s'étendant parallèlement, chacun des haubanages (10a, 10b) pouvant être actionné au moyen d'une ou plusieurs combinaisons actionneur/levier d'actionnement et comprenant éventuellement plusieurs éléments de traction (11) reliés au moyen de leviers de liaison.

9. Machine de travail selon la revendication 8, **caractérisée en ce que** les haubanages de flèche (10a, 10b) ou leurs éléments de traction (11) sont guidés dans la direction de basculement au-dessus des joues latérales de la section transversale de la flèche.

10. Machine de travail selon l'une quelconque des revendications précédentes, **caractérisée en ce que** les points d'appui de l'actionneur (14) et du levier de liaison (15) sur la plate-forme rotative (2) sont choisis indépendamment du type et de l'ordre de grandeur du système de flèche, de sorte qu'ils sont utilisables pour différents types et tailles de flèche.
